# EUROPÄISCHE PATENTSCHRIFT

(11) **EP 1 486 636 B1**
(45) Veröffentlichungstag und Bekanntmachung des Hinweises auf die Patenterteilung: **11.03.2009**
(21) Anmeldenummer: 04012823.3
(22) Anmeldetag: 29.05.2004
(51) Int. Cl.: E06B 3/30, E06B 1/36

(54) **Holz-Metallfenstersystem**
Composite wood-metal window
Fenêtre mixte bois-métal

(30) Priorität: 12.06.2003 DE 10327004
(43) Veröffentlichungstag der Anmeldung: 15.12.2004
(73) Patentinhaber: Hermann Gutmann Werke AG, 91781 Weissenburg (DE)
(72) Erfinder: Tober, Werner, 91799 Langenaltheim (DE); Dold, Matthias, 91781 Weissenburg (DE)
(74) Vertreter: Stippl, Hubert

(56) Entgegenhaltungen:
- EP-A- 0 997 601
- WO-A-91/02875
- CH-A- 492 864
- DE-A1- 2 243 393

## Beschreibung

Die vorliegende Erfindung betrifft ein Holz-Metallfenstersystem gemäß dem Oberbegriff des Anspruchs 1, welches sowohl für die Herstellung neuer Holz-Metallfenster als auch für die Sanierung bereits bestehender Holzfenster geeignet ist. . Ein solches Holz-Metallfenstersystem ist aus der DE-A-2 243 393 bekannt.

Aus der DE 298 09 594 U1 ist ein Renovierungssystem für Holz-Alu-Fenster bekannt. Hierbei werden auf Gehrung zugeschnittene Aluminiumprofile in einem Abstand auf die Außenflächen der Holzprofile mittels Halter aufgebracht, und zwar so, dass die Überschlagbereiche der Blendrahmenprofile an den Flügelrahmenprofilen angreifen, so dass Regenwasser vom Flügelrahmenprofil über das Blendrahmenprofil ablaufen kann. Sofern eine Mehrzahl von Elementen wie z. B. Fenster oder Festverglasungen in einem gemeinsamen Feld mit den Aluminiumprofilen nachgerüstet werden sollten, wird dabei so vorgegangen, dass die außenliegenden Blendrahmenprofile über die gesamte Feldbreite, d. h. elementeübergreifend verlaufen. Dies führt dazu, dass der Verarbeiter vor Ort aufgrund unterschiedlicher Dimensionen der Blendrahmen von z. B. Festverglasungen und Fenstern die Blendrahmen von z. B. Fenstern auf eine geeignete Stärke fräsen muss, d. h. eine ziemlich aufwändige Bearbeitung vor Ort notwendig ist. Darüber hinaus müssen relativ lange Blendrahmenprofile bereitgehalten bzw. transportiert werden, worin eine gewisse permanente Beschädigungsgefahr liegt. Schließlich sind elementeübergreifende Profile aus optischen Gründen oftmals unerwünscht.

Die Aufgabe der vorliegenden Erfindung besteht darin, das gattungsgemäße Holz-Metallfenstersystem dahingehend zu verbessern, dass anwenderseitig die Montagefreundlichkeit erhöht wird, das Risiko von Beschädigungen der Blendrahmenprofile erniedrigt wird sowie eine verbesserte Optik erreicht wird.

Die obige Aufgabe wird beim gattungsgemäßen Holz-Metallfenster durch die Merkmale des Anspruchs 1 gelöst. Das neuartige Holz-Fenstersystem hat den Vorteil, dass aufgrund der elementeweisen Entkoppelung der außenliegenden Blendrahmenprofile sich einerseits eine verbesserte Optik, andererseits Blendrahmenprofile mit geringerer Beschädigungsgefahr ergeben. Darüber hinaus lässt sich durch Anpassung der Blendrahmenprofillängen eine exakte Außenkante in einfacher Weise und ohne großen Aufwand vor Ort einrichten, wodurch die Montagefreundlichkeit des Systems erheblich gesteigert wird.

Zweckmäßigerweise wird die Abstimmung der gemeinsamen Außenkante der umlaufenden Blendrahmenprofile anstelle eines Fräsens, insbesondere eines Breitfräsens des Blendrahmens, allein durch Einsatz unterschiedlicher Blendrahmenprofile erreicht.

Das Blendrahmenprofil weist zweckmäßigerweise einen Verblendungsbereich sowie einen Überschlagbereich auf, wobei an der Unterseite des Verblendungsbereichs ein Befestigungsabschnitt zur Befestigung des Blendrahmenprofils mit dem Blendrahmen über Halter vorgesehen ist. Zweckmäßigerweise ist die Höhe X des Überschlagbereichs größer als die Höhe Y des Befestigungsausschnittes, so dass sich ein gewisser Versatz einstellt, welcher bei beabstandeter Montage des Verblendungsbereichs zum Blendrahmen eine ausreichende Ansichtsbreite des Überschlagbereichs gewährleistet.

Ferner ist zweckmäßigerweise die Länge der Blendrahmenprofile so bemessen, dass zwischen der gemeinsamen Außenkante des Elementenfelds und der Außenkante der jeweiligen Blendrahmen ein freier Streifen verbleibt.

Da die Blendrahmen um die einzelnen Elemente herum innerhalb eines Elementenfeldes gelegt werden, weist das Blendrahmenprofil zweckmäßigerweise in dem dem Überschlagbereich abgewandten Endbereich eine Aufnahme zum Einsatz eines Aussteifungswinkels auf. Hierdurch wird dauerhafte Ausrichtung der gemeinsamen Kante sichergestellt, d. h. nachträgliche Veränderungen beispielsweise auch aufgrund thermischer Unterschiede vermieden.

Beispielsweise kann die Aufnahme als eine zum Aufnahmebereich hin orientierte Nut realisiert werden, wobei als Aussteifungswinkel ein in die Nut einzusetzendes Plättchen, vorzugsweise ein Eckwinkel, eingesetzt wird.

Insbesondere für den Einsatz eines Blendrahmenprofils mit am Blendrahmen überstehenden Teilen (wie z. B. einer Regenschutzschiene mit Tropfkante) wird das Blendrahmenprofil zweckmäßigerweise über einen Adapter, vorzugsweise über ein Adapterprofil, am äußeren Seitenbereich des Blendrahmens fixiert und die Montage vom Blendrahmenprofil bedeckt.

Der Adapter weist in Weiterbildung dieses Gedankens eine Ausnehmung auf, in die die Tropfkante einer montierten Regenschutzschiene eingreifen kann.

Bei dem Adapter handelt es sich zweckmäßigerweise nicht um ein durchlaufendes Profilteil, sondern um eine Mehrzahl einzelner Adapter bzw. Adapterprofile entlang der Regenschutzschiene eines Elements.

Nachstehend werden anhand von Zeichnungsfiguren mehrere Ausführungsformen der vorliegenden Erfindung näher erläutert. Diese zeigen:
- Fig. 1: eine stark vereinfachte schematische Darstellungsweise eines Elementenfeldes bestehend aus einer Festverglasung sowie einem Fenster;
- Fig. 2: eine Darstellung der Profilquerschnitte (um 90° gedreht) der Anordnung gemäß Fig. 1;
- Fig. 3: ein Schnittbild eines Blendrahmenprofils (Fig. 3A), eines Flügelrahmenprofils (Fig. 3B) sowie eines Eckwinkels (Fig. 3C) gemäß der Erfindung sowie
- Fig. 4: eine weitere Ausgestaltung des erfindungsgemäßen Holz-Metallfenstersystems.

Bezugsziffer 1 in Fig. 1 bezeichnet ein Feld bestehend aus zwei Elementen, nämlich einem Fenster 2 sowie eine Festverglasung 3, die nebeneinander angeordnet sind.

Aus Fig. 2 wird das jeweils aufgesetzte Profil zur Gewährleistung der Holz-Metallkonstruktion näher erläutert, wobei die jeweiligen Profile (um 90° gedreht) im jeweiligen Schnittbereich dargestellt sind. Der Einfachheit halber sind wiederkehrende Merkmale lediglich einmal mit dem betreffenden Bezugszeichen versehen. Aus Fig. 2 wird erkennbar, dass der mit der Bezugsziffer 4 gekennzeichnete Blendrahmen aus Holz unmittelbar mit der Isolierglasscheibe zur Gewährleistung einer Festverglasung 3 verbunden ist.

An der Außenseite des Blendrahmens 4 ist ein Blendrahmenprofil 6 mittels eines Halters 10, der in einen Befestigungsausschnitt 9 an der Rückseite des Blendrahmenprofils eingreift, befestigt, und zwar so, dass das Blendrahmenprofil 6 entlang des Umfangs der Festverglasung 3 voll umfänglich umläuft. Hierzu sind die den einzelnen Seiten zugeordneten Blendrahmenprofile 6 an ihren Stößen auf Gehrung geschnitten. Die in Fig. 2 dargestellte gestrichelte Linie deutet das innenumlaufende Ende des Blendrahmens 4 an.

Das in Fig. 2 weiter dargestellte Element, nämlich das Fenster 2, besitzt einen umlaufenen Blendrahmen 4, der ebenfalls von einem Blendrahmenprofil 6 vollumfänglich umgeben ist. Die unterseitigen Kanten der jeweiligen Blendrahmenprofile 6 der Festverglasung 3 sowie des Fensters 2 bilden unterseitig eine gemeinsame auf eine Linie befindliche Außenkante 8, d. h. sind mit ihrer Außenkante optisch aufeinander abgestimmt. Um dies zu erreichen, werden lediglich unterschiedliche Blendrahmenprofile 6 beim Blendrahmen 4 der Festverglasung 3 bzw. Blendrahmen 4 des Fensters 2 eingesetzt, ohne dass eine Fräsbearbeitung des betreffenden Blendrahmens 4 vorgenommen werden muss. Vom Anwender werden lediglich die Daten, d. h. Dimensionen der Festverglasung 3 bzw. des Fensters 2 durchgegeben, woraufhin die betreffenden Profile zusammengestellt werden. Durch die Art der Montage der Blendrahmenprofile 6, jeweils bezogen auf die einzelnen Elemente des Feldes 1 wird eine besonders ansehnliche Optik des Holz-Metallfenstersystems erreicht.

An der jeweiligen Außenseite des Blendrahmenprofils 6 liegt ein freibleibender umlaufender Streifen 19.

Das Blendrahmnenprofil 6 in Fig. 2 im Bereich des Fensters 2 ist über ein Adapterprofil 15 am Seitenbereich des Blendrahmens 4 befestigt. Das Adapterprofil 15 weist im Bereich der Tropfkante 17 einer Regenschutzschiene 18 eine winkelige Ausnehmung 16 auf, in die die Tropfkante 17 der Regenschutzschiene 18 eingreift.

Das Blendrahmenprofil 6 umfasst einen Verblendungsbereich 11 sowie Überschlagbereich 12 (vgl. Fig. 3A). Der Überschlagbereich 12 liegt - vgl. Fig. 2 - bei der Festverglasung 3 unmittelbar an der Isolierglasscheibe an. Bei dem Fenster 2 von Fig. 2 überlappt der Überschlagbereich 12 des Blendrahmenprofils 6 den unterseitigen Bereich des Flügelrahmenprofils 7.

Aus der Darstellung des Blendrahmenprofils 6 in Fig. 3A wird deutlich, dass die Höhe X des Überschlagbereichs 12 größer ist als die Höhe Y des Befestigungsausschnitts 9 für den Halter. Daraus entsteht ein Versatz, der eine ausreichende Ansichtsbreite des Überschlagbereichs 12 gewährleistet.

Ein entsprechender Versatz ist im übrigen auch bei den Flügelprofilen 7 gemäß Fig. 3B vorgesehen. Im Bereich des unteren Endes des Verblendungsbereichs 11 befindet sich eine nach innen gerichtete Nut 13 zur Aufnahme einer Verstrebung im Verbindungsbereich zweier Blendrahmenprofile. In die betreffende Nut 13 wird z. B. ein Eckwinkel 14, wie er in Fig. 3C dargestellt ist, als Verstrebung eingesetzt.

Fig. 4 zeigt eine alternative Ausgestaltung eines Holz-Metallfensters. Das Adapterprofil 15 weist hierbei eine durch einen Eckausschnitt gebildete Ausnehmung 16 auf, in die die betreffende Tropfkante 17 der Regenschutzschiene 18 eingreift. Auch das Adapterprofil 15 der Ausgestaltung nach Fig. 4 ist im Seitenbereich des Blendrahmens 4, d. h. unterhalb der Tropfkante 17 der Regenschutzschiene 18 befestigt.

Die vorliegende Erfindung stellt ein neuartiges Holz-Metallfenstersystem zur Verfügung, welches erheblich anwenderfreundlicher - insbesondere was Sanierungsmaßnahmen anbelangt - angewandt werden kann, eine verbesserte Optik gewährleistet sowie die Gefahr von Beschädigungen der Profile reduziert. Das System stellt daher einen ganz besonderen Beitrag auf dem einschlägigen Bereich der Technik dar.

## Patentansprüche

1. Holz-Metallfenstersystem mit mehreren, in einem gemeinsamen Feld (1) liegenden, benachbarten Elementen, insbesondere Fenstern (2) und/oder Festverglasungen (3) und/oder Türen mit Blendrahmen (4) aus Holz sowie Blendrahmenprofilen (6) aus Metall, die mittels Halter (10) auf den Blendrahmen (4) aufgebracht sind, wobei
die Blendrahmen (4) der einzelnen Elemente mit einzelnen, zugehörigen Blendrahmenprofilen (6) versehen sind, die auf die Länge der Blendrahmen (4) der einzelnen Elemente abgestimmt sind, so dass jedes einzelne Element von einem um Letzteres umlaufenden Blendrahmenprofil (6) umgeben ist und die benachbarten Elemente unterschiedliche aufweisen, **dadurch gekennzeichnet, dass** die Blendrahmenprofil (6) derart gewählt sind, dass die außenseitigen Enden der Blendrahmenprofile (6) entlang einer optisch abgestimmten, gemeinsamen Außenkante (8) des Felds (1) liegen.

2. Holz-Metallfenstersystem nach Anspruch 1,
**dadurch gekennzeichnet, dass**
die Abstimmung der gemeinsamen Außenkante (8) anstelle eines Fräsens, insbesondere Breitfräsens des Blendrahmens (4) allein durch Einsatz unterschiedlicher Blendrahmenprofile (6) erfolgt.

3. Holz-Metallfenstersystem nach Anspruch 1 oder 2,
**dadurch gekennzeichnet, dass**
das Blendrahmenprofil (6) einen Verblendungsbereich (11) und einen Überschlagbereich (12) aufweist, an der Unterseite des Verblendungsbereichs (11) ein Befestigungsausschnitt (9) zur Verbindung des Blendrahmenprofils (6) mit dem Blendrahmen (4) über Halter (10) vorgesehen ist und die Höhe X des Überschlagbereichs (12) größer ist als die Höhe Y des Befestigungsausschnittes (9).

4. Holz-Metallfenstersystem nach einem der vorhergehenden Ansprüche,
**dadurch gekennzeichnet, dass**
die Länge der Blendrahmenprofile (6) so bemessen ist, dass zwischen der gemeinsamen Außenkante (8) des Felds (1) und der Außenkante der jeweiligen Blendrahmen (4) ein freier Streifen (13) verbleibt.

5. Holz-Metallfenstersystem nach einem der vorhergehenden Ansprüche,
**dadurch gekennzeichnet, dass**
das Blendrahmenprofil (6) in dem dem am Überschlagbereich (12) abgewandten Endbereich eine Aufnahme zum Einsatz eines Aussteifungswinkels aufweist.

6. Holz-Metallfenstersystem nach Anspruch 5,
**dadurch gekennzeichnet, dass**
die Aufnahme eine zum Aufnahmebereich (12) hin orientierte Nut (13) ist und als Aussteifungswinkel ein in die Nut (13) einzusetzendes Plättchen, vorzugsweise ein Eckwinkel (14), vorgesehen ist.

7. Holz-Metallfenstersystem nach einem der vorhergehenden Ansprüche,
**dadurch gekennzeichnet, dass**
das Blendrahmenprofil (6) über einen Adapter, vorzugsweise über ein Adapterprofil (15), am äußeren Seitenbereich des Blendrahmens (4), der vorzugsweise parallel zum Verblendungsbereich (11) verläuft, befestigt ist.

8. Holz-Metallfenstersystem nach Anspruch 7,
**dadurch gekennzeichnet, dass**
der Adapter eine Ausnehmung (16) aufweist, in die die Tropfkante (17) einer Regenschutzschiene (18) eingreift.

9. Holz-Metallfenstersystem nach Anspruch 7 oder 8,
**dadurch gekennzeichnet, dass**
entlang der Regenschutzschiene (18) eines Elements eine Mehrzahl einzelner Adapter bzw. Adapterprofile (15) vorgesehen sind.

## Claims

1. Wood-metal window system comprising a plurality of adjacent elements, lying in a common panel (1), in particular windows (2) and/or fixed glazings (3) and/or doors having wooden fixed frames (4) and metal fixed frame profiles (6) which are put onto the fixed frames (4) by means of holders (10), wherein the fixed frames (4) of the individual elements are provided with individual, associated fixed frame profiles (6) which are matched to the length of the fixed frames (4) of the individual elements, such that each individual element is surrounded by a fixed frame profile (6) running around the latter, and the adjacent elements have a different fixed frame width, **characterized in that** the fixed frame profiles (6) are selected in such a way that the outer ends of the fixed frame profiles (6) lie along a visually matched, common outer edge (8) of the panel (1).

2. Wood-metal window system according to Claim 1, **characterized in that,** instead of by routing, in particular instead of by routing the width of the fixed frame (4), the common outer edge (8) is matched solely through the use of different fixed frame profiles (6).

3. Wood-metal window system according to Claim 1 or 2, **characterized in that** the fixed frame profile (6) has a facing region (11) and a lip region (12), a fastening cutout (9) for connecting the fixed frame profile (6) to the fixed frame (4) via holders (10) is provided on the underside of the facing region (11), and the height X of the lip region (12) is greater than the height Y of the fastening cutout (9).

4. Wood-metal window system according to one of the preceding claims, **characterized in that** the length of the fixed frame profiles (6) is dimensioned in such a way that a free strip (13) remains between the common outer edge (8) of the panel (1) and the outer edge of the respective fixed frames (4).

5. Wood-metal window system according to one of the preceding claims, **characterized in that** the fixed frame profile (6), in the end region remote from the lip region (12), has a receptacle for inserting a stiffening angle.

6. Wood-metal window system according to Claim 5, **characterized in that** the receptacle is a groove (13) oriented towards the accommodating region (12), and the stiffening angle provided is a plate, preferably a corner angle (14), to be inserted into the groove (13).

7. Wood-metal window system according to one of the preceding claims, **characterized in that** the fixed frame profile (6) is fastened via an adapter, preferably via an adapter profile (15), to the outer side region of the fixed frame (4), which preferably runs parallel to the facing region (11).

8. Wood-metal window system according to Claim 7, **characterized in that** the adapter has a recess (16), in which the drip edge (17) of a rain protection rail (18) engages.

9. Wood-metal window system according to Claim 7 or 8, **characterized in that** a plurality of individual adapters or adapter profiles (15) are provided along the rain protection rail (18) of an element.

## Revendications

1. Système de fenêtre bois-métal, comprenant plusieurs éléments voisins, situés dans un champ (1) commun, en particulier des fenêtres (2) et/ou des vitrages fixes (3) et/ou des portes munies de cadres fixes (4) en bois, ainsi que de profilés de cadres fixes (6) en métal, appliqués sur le cadre fixe au moyen de supports (10), où
les cadres fixes (4) des différents éléments sont munis de profilés de cadres fixes (6) afférents, individuels, adaptés à la longueur des cadres fixes (4) des différents éléments, de manière que chaque élément individuel soit entouré par un profilé de cadre fixe (6) faisant le pourtour de ce dernier et présentant une largeur de cadre fixe différente,
**caractérisé en ce que**
les profilés de cadres fixes (6) sont choisis de manière que les extrémités extérieures des profilés de cadres fixes (6) soient situées le long d'une arête extérieure (8) commune, adaptée optiquement, du champ (1).

2. Système de fenêtre bois-métal selon la revendication 1,
**caractérisé en ce que**
l'adaptation de l'arête extérieure (8) commune s'effectue, au lieu d'employer un fraisage, en particulier un fraisage large du cadre fixe (4), rien que par utilisation de profilés de cadres fixes (6) différents.

3. Système de fenêtre bois-métal selon la revendication 1 ou 2,
**caractérisé en ce que**
le profilé de cadre fixe (6) présente une zone d'occultation (11) et une zone de recouvrement (12), sur la face inférieure de la zone d'occultation (11) étant prévu une découpure de fixation (9) pour assurer la liaison du profilé de cadre fixe (6) au cadre fixe (4) par l'intermédiaire de supports (10), et la hauteur X de la zone de recouvrement (12) est supérieure à la hauteur Y de la découpure de fixation (9).

4. Système de fenêtre bois-métal selon l'une des revendications précédentes,
**caractérisé en ce que**
la longueur des profilés de cadres fixes (6) est telle qu'une bande (13) libre subsiste entre l'arête extérieure (8) commune du champ (1) et l'arête extérieure du cadre fixe (4) respectif.

5. Système de fenêtre bois-métal selon l'une des revendications précédentes,
**caractérisé en ce que**
le profilé de cadre fixe (6) présente, dans la zone d'extrémité opposée à la zone de recouvrement (12), un logement pour l'insertion d'une cornière de rigidification.

6. Système de fenêtre bois-métal selon la revendication 5,
**caractérisé en ce que**
le logement est une rainure (13) orientée vers la zone de logement (12) et une plaquette à insérer dans la rainure (13), de préférence une cornière d'angle (14) est prévue en tant que cornière de rigidification.

7. Système de fenêtre bois-métal selon l'une des revendications précédentes,
**caractérisé en ce que**
le profilé de cadre fixe (6) est fixé, par l'intermédiaire d'un adaptateur, de préférence par l'intermédiaire d'un profilé adaptateur (15), sur la zone latérale extérieure du cadre fixe (4), qui s'étend de préférence parallèlement à la zone d'occultation (11).

8. Système de fenêtre bois-métal selon la revendication 7,
**caractérisé en ce que**
l'adaptateur présente un évidement (16), dans lequel s'engage le larmier (17) d'une goulotte de protection contre la pluie (18).

9. Système de fenêtre bois-métal selon la revendication 7 ou 8,
**caractérisé en ce qu'**
une pluralité des différents adaptateurs ou profilés adaptateurs (15) sont prévus le long de la goulotte de protection contre la pluie (18) d'un élément.
